# FASCICULE DE BREVET EUROPEEN

(11) **EP 1 051 295 B1**
(45) Date de publication et mention de la délivrance du brevet: **10.03.2004**
(21) Numéro de dépôt: 99901645.4
(22) Date de dépôt: 28.01.1999
(51) Int. Cl.: B31D 1/02, B65C 9/12, B65C 9/18

(54) **PROCEDE ET MACHINE DE FABRICATION D'ETIQUETTES OU ANALOGUES RENDUES ADHESIVES ET DEPOSEES SUR UN SUPPORT BOBINE**
VERFAHREN UND VORRICHTUNG ZUR HERSTELLUNG VON LEIM ENTHALTENDEN ETIKETTEN ODER DERGLEICHEN DIE AUF EINE WICKELSPULE GEBRACHT WERDEN
METHOD AND MACHINE FOR MAKING LABELS OR THE LIKE MADE ADHESIVE AND SET ON A PACKAGE WINDING

(30) Priorité: 29.01.1998 FR 9800985
(43) Date de publication de la demande: 15.11.2000
(73) Titulaire: Imprimerie Bouley, 21190 Corpeau (FR)
(72) Inventeur: BOULEY, Jean-François, F-21190 Corpeau (FR)
(74) Mandataire: Bruder, Michel
(86) Numéro de dépôt international: PCT/FR1999/000168
(87) Numéro de publication internationale: WO 1999/038678

(56) Documents cités:
- EP-A- 0 098 092
- EP-A- 0 810 572
- WO-A-95/34421
- GB-A- 2 127 378
- GB-A- 2 164 915
- GB-A- 2 244 674
- US-A- 4 502 910
- US-A- 4 555 299
- US-A- 4 853 063
- US-A- 5 639 332
- PATENT ABSTRACTS OF JAPAN vol. 007, no. 066 (C-157), 18 mars 1983 & JP 58 001768 A (MITSUBISHI JUKOGYO KK), 7 janvier 1983

## Description

La présente invention concerne un procédé de fabrication d'articles auto-adhésifs tels qu'étiquettes, contre étiquettes, collerettes de toutes formes et de toutes natures régulièrement disposés sur une bande support en bobine.

L'invention concerne également une machine mettant en oeuvre le procédé notamment pour produire des étiquettes traditionnelles imprimées en planches découpées à l'unité et rendues adhésives par dépose sur un support siliconé ou similaire enroulé en bobine.

Dans le domaine de l'étiquetage des produits et plus particulièrement pour l'étiquetage à grande vitesse des récipients sous toutes leurs formes, il est aujourd'hui nécessaire d'utiliser des étiquettes adhésives disposées en séries répétitives sur une bande support facilitant leur décollage avant transfert sur chaque récipient. Selon un agencement habituel des machines à étiqueter, la bande support est enroulée sur une bobine ; or, la fabrication d'étiquettes adhésives en bobine ne peut se faire que grâce à un matériel très spécifique utilisant des machines rotatives ou semi-rotatives dont le coût est dissuasif pour la grande majorité des imprimeurs. C'est pourquoi ceux-ci ont cherché des solutions pour réaliser des bobines d'étiquettes imprimées adhésives en utilisant leur savoir-faire traditionnel, consistant à imprimer les étiquettes en planches suivie d'une opération classique de découpe à l'unité, puis les étiquettes imprimées sont rendues auto-adhésives et enfin disposées sur une bande support siliconée enroulée en bobine.

A cet effet on a déjà imaginé des dispositifs de mise en bobine d'étiquettes autocollantes à partir d'étiquettes individuelles enduites de colle aqueuse dont les temps d'ouverture sont pratiquement infinis, et disposées ensuite sur un support en matière anti-adhérente. C'est par exemple le cas du brevet européen EP-600.872 qui présente l'inconvénient de nécessiter un appareillage compliqué tels que margeurs, dépileurs, et autres pinces de transfert avec le risque de marquer l'étiquette sur les prises de pinces. On a également proposé de nombreux dispositifs de fabrication d'étiquettes autocollantes à partie d'étiquettes individuelles imprimées ; généralement une bande de papier siliconée est déroulée vers un poste d'application des étiquettes. Un dépôt de colle aqueuse est préalablement effectué sur la bande exactement aux endroits prévus pour recevoir chaque étiquette afin d'éviter tout débordement de colle ; c'est le cas par exemple du brevet européen EP-180.365 qui prévoit des capteurs de positionnement pour disposer de manière rigoureuse chaque étiquette sur la bande qui est ensuite mise en bobine.

Tous ces systèmes déposant l'adhésif sur une bande siliconée à un emplacement précis recourent nécessairement à l'utilisation de placeurs ou margeurs, qui introduisent fatalement des défauts non maîtrisables de positionnement aboutissant généralement à une mauvaise qualité de l'étiquetage final voire à des dysfonctionnements dans les systèmes d'étiquetage de récipients à grande cadence.

D'autres solutions ont encore été proposées pour résoudre ce problème : sur une bande de papier siliconé ou analogue on applique en continu de la colle ; un organe de dépose d'étiquettes individuelles vient appliquer celles-ci sur la bande qui est nécessairement plus large que l'étiquette individuelle afin d'éviter tout défaut d'enduction du dos de l'étiquette. Une opération de refente latérale ou circonférentielle d'ailleurs, est ensuite prévue pour dégager les parties de la bande support comportant les excédents de colle de part et d'autre ou autour de chaque étiquette. C'est par exemple le cas du procédé et de l'appareil décrit dans le brevet européen EP 098.092.

On connaît, par ailleurs, le document WO 95/34421 qui décrit une méthode de production d'une succession d'étiquettes autocollantes sur la longueur d'une bande support délivrée en bobine. Ces étiquettes autocollantes appelées « Outserts » sont obtenues à partir d'une bande adhésive à double face dont une première face adhésive est collée à une première bande support et dans la seconde face adhésive reçoit un matériau laminaire délivré par une station d'application, les faces adhésives comprenant un adhésif sensible à la pression, c'est-à-dire une colle solide. Les « Outserts » passent alors sous une station de découpe qui coupe la bande adhésive à double face sans couper la bande de support, les déchets de la bande adhésive à double face étant alors enlevés et enroulés sur une bobine de déchet simultanément avec la bande de transfert qui permet, par exemple, d'imprimer la face supérieure des « outserts ».

On comprend aisément tous les inconvénients de telles solutions antérieures, soit qu'elles sont extrêmement coûteuses lorsqu'on a recourt à des capteurs de position et/ou à des pinces de transfert pour disposer correctement les étiquettes sur les supports siliconés ou encore lorsqu'on prévoit des dispositifs de refendage ou de découpe dudit support pour éliminer les excédents de colle, soit qu'elles n'offrent que des solutions très particulières exactement adaptées à une catégorie ou une forme unique d'étiquette et requièrent pour autant des investissements très lourds.

Pour remédier à tous ces inconvénients, il est proposé selon l'invention un procédé et une machine le mettant en oeuvre pour déposer des étiquettes sur un support préalablement encollé sur toute sa surface sans système dépileur, placeur, ou margeur en utilisant avantageusement le poisseux de l'adhésif et en procédant par essuyage de la colle résiduelle au moyen d'une bande de décharge. Un tel système particulièrement simple garanti en outre l'adhésivage total du dos des étiquettes ou analogues sans manque d'adhésif sur le pourtour des mêmes étiquettes et ce, qu'elles que soient leur forme et leur taille.

A cet égard, et conformément à un premier objet de l'invention, il est proposé un Procédé de fabrication d'étiquettes adhésives, ou articles analogues, préalablement imprimées en planches, découpées à l'unité et rendues auto-adhésives par dépose sur un support siliconé ou similaire, enroulé en bobine de largeur un peu supérieure à l'étiquette et mécaniquement enduit en continu de colle, les étiquettes étant empilées dans le même sens, les unes sur les autres ; ledit procédé comprend la succession des étapes consistant :
- encoller totalement le support sur l'une de ses faces avec une colle à temps d'ouverture quasiment infini qui est ensuite amenée sans contact au droit de la pile d'étiquettes, en regard du dos de la première étiquette puis,
- grâce à une action transversale fugitive soit sur la face non encollée du support en direction de ladite étiquette soit sur l'étiquette ou mieux sur le magasin contenant la pile d'étiquettes, en direction de la face encollée du support et grâce au poisseux de la colle de l'autre face dudit support, à faire adhérer l'étiquette sur la face encollée du support qui l'entraîne à l'extérieur de la pile, avantageusement sur une longueur un peu supérieure à celle de l'étiquette 1 puis, alors
- à plaquer ensemble la face encollée du support et l'étiquette qui y adhère contre une bande de décharge venant recouvrir l'étiquette et les parties encollées du support qui débordent de l'étiquette de telle manière que l'excédent de colle autour de chaque étiquette soit transféré sur la bande de décharge qui est ensuite mécaniquement séparée du support dont elle élimine l'excédent de colle puis,
- le support encollé défilant à nouveau ou en continu, et grâce à une nouvelle action transversale fugitive, à capturer une nouvelle étiquette, à l'extraire et à l'entraîner sur le support qui est déchargé de son excédent de colle, selon un fonctionnement avantageusement cyclique.

Un autre objet essentiel de l'invention est une machine mettant en oeuvre le procédé conforme à l'invention pour la fabrication d'étiquettes adhésives ou analogues sur une bande support enroulée en bobine, comprenant un distributeur de supports siliconés ou similaires en rouleaux, des moyens d'enduction d'une colle à temps d'ouverture quasiment infini sur toute la face dudit support venant en regard du dos des étiquettes que l'on veut rendre adhésives, un magasin de telles étiquettes imprimées, empilées dans le même sens les unes sur les autres, des moyens de mise en bobine de ladite bande support après positionnement des étiquettes sur ladite face enduite du support et des moyens de dépilage des étiquettes et une bande de décharge constituée d'une bande de papier de qualité telle que la colle y adhère plus facilement que sur la bande support siliconé ou similaire, provenant d'une bobine mère, récupérée sur une bobine de stockage et passant entre deux rouleaux presseurs de telle sorte qu'elle s'intercale entre les étiquettes de la face enduite du support et l'un des rouleaux au point de tangence desdits rouleaux et qu'elle s'écarte du support à la sortie de la ligne de tangence des rouleaux presseurs selon une direction différente de celle du support, pour essuyer, après le dépilage des étiquettes, l'excédent de colle du support qui entraîne lesdites étiquettes.

Selon une première variante particulièrement avantageuse de la machine, les moyens de dépilage sont constitués de dimensions inférieures ou égales à celles de l'étiquette positionnée au droit de la zone de dépilage du magasin et d'un système à électro-aimants ou à cames pour que ladite plaque soit maintenue en position dite de repos, légèrement décollée au-dessus de la face non-enduite du support pour qu'elle soit soumise en position dite de travail à un mouvement linéaire alternatif parallèlement à elle-même et de direction perpendiculaire au support l'amenant à repousser brièvement par un mouvement transversal et fugitif ledit support jusqu'au contact avec le dos de l'étiquette en attente de dépilage et retour rapide en position de repos pour permettre d'engager une nouvelle impulsion transversale, extraire et amener une nouvelle étiquette selon un fonctionnement avantageusement continu.

Selon une autre variante particulièrement avantageuse de la machine, le dépilage des étiquettes est obtenu par un mouvement transversal et fugitif du magasin engendré par un mécanisme classique à came ou excentrique par exemple, amenant le dos de l'étiquette, qui se présente constamment en sortie de la zone de dépilage grâce à des moyens classiques de montée de pile, au contact de la face encollée du support en regard, maintenu par son autre face en contrepression sur une plaque fixe, avantageusement de la dimension de l'étiquette et positionnée de préférence pour que son bord avant coïncide avec le bord aval de l'étiquette, qui est ainsi extraite du magasin pour être amenée par un déplacement longitudinal du support parallèlement à la surface de la zone de dépilage sur une distance légèrement supérieure à sa longueur pour permettre d'engager une nouvelle action transversale du magasin, extraire et amener une nouvelle étiquette selon un fonctionnement avantageusement continu.

On comprend bien tous les avantages d'une telle machine qui à l'inverse des rotatives connues dans l'art antérieur peut être une machine de table particulièrement peu onéreuse à réaliser ; il ressort bien naturellement que grâce au procédé conforme à l'invention, la machine procure une totale enduction de l'étiquette et ce, quelle que soit sa forme et sa taille. En outre, le positionnement de l'étiquette sur la bande support est extrêmement simple et en tout cas très précis dans la mesure où il ne nécessite aucun margeur ou outillage de transfert. On comprend encore qu'une telle machine soit seule à même de réaliser des très petites séries et permette de mixer à volonté sur une même bobine des étiquettes autocollantes différentes dans la mesure où il suffit de réaliser le mixage dans l'organisation de la pile d'étiquette dans le magasin. Bien entendu, grâce à ce matériel il est aussi possible de rendre adhésifs des stocks d'étiquettes anciens ou classiques en attente par exemple de repiquage. Enfin, la machine conforme à l'invention est bien entendu capable de rendre adhésif tous supports souples, papier, carton, plastique, toile, et plus généralement tous supports rigides avec sortie "paravent" ; on pourrait même déposer des étiquettes en "drapeau" avec chevauchement des étiquettes ou encore grâce. à un cadenceur d'enduction réaliser l'adhésivage en plein, en bande ou en réserve, donnant la possibilité d'adhésiver seulement les bandes de recouvrement de l'étiquette.

D'autres caractéristiques et avantages ressortiront mieux de la description qui va être donnée d'une machine conforme à l'invention donnée à titre d'exemple préféré quoique non limitatif en référence aux dessins annexés sur lesquels :
- la figure 1 est une vue schématique et en élévation d'une machine de fabrication d'étiquettes auto-adhésives en bobine mettant en oeuvre le procédé de l'invention,
- la figure 2 représente en vue de dessous la face encollée de la bande support suivant toutes les étapes de fabrication conforme à l'invention ; pour la clarté de cette figure, ont été supprimés, le magasin d'étiquettes ainsi que les bobines-mères distribuant la bande support et la bande de décharge.
- les figures 3 sont une représentation schématique partielle du système original de dépilage selon ses trois états principaux : système au repos (figure 3a) ; système en position de travail (figure 3b) ; système montrant le positionnement de la bande et de l'étiquette en fin de cycle (figure 3c).

Conformément à la figure 1, la machine mettant en oeuvre le procédé de l'invention pour la fabrication d'étiquettes 1 imprimées en planche et disposées en pile dans le même sens les unes sur les autres dans un magasin 2 de dépilage, en attente d'être transférées sur une bande support 3 siliconée ou analogue, tendue entre une bobine mère 4 délivrant ladite bande 3 vierge et une bobine réceptrice 5 directement utilisable dans les systèmes d'étiquetage de récipients par exemple. Selon l'exécution de la figure 1, on a choisi de disposer le magasin 2 au-dessous de la bande support 3 mais il est bien évident que toute autre disposition dudit magasin pouvait convenir dans la mesure où, à tout moment, le dos d'une étiquette pré-imprimée peut être présenté en face de la bande support 3 dans les conditions qui seront détaillées plus loin ; selon cette variante d'ailleurs, le magasin 2 est classiquement équipé d'un dispositif de montée de pile permettant de manière connue de présenter constamment une étiquette 1 à la bonne altitude, c'est-à-dire sur la zone de dépilage du magasin 2. Un système d'enduction 6 par buse à lèvre, pistolet ou projection est prévu au droit de la bande support 3 de telle manière que sa face inférieure 31 (figure 1) soit totalement enduite de colle 7 d'un bord latéral à l'autre, représenté conventionnellement sur les figures 1 et 3 par un trait pointillé et par des hachures sur la figure 2.

Un dispositif de poussée transversale fugitive 8 est prévu au droit et au-dessus du support enduit 3 lorsque celui-ci est tendu parallèlement à la zone de dépilage du magasin 2 sans contact, par exemple entre la bobine réceptrice 5 et le tendeur 9 (figure 1). Le dispositif de poussée 8 constitue le système de dépilage selon l'invention ; il sera détaillé plus loin.

Après dépilage, le support 3 emportant l'étiquette 1, passe au travers de deux rouleaux presseurs 11 et 12 tangents et muni au moins en superficie, d'un matériau élastique apte à entraîner d'une part le support 3 grâce par exemple à la motorisation d'un des deux rouleaux et, d'autre part, à parfaire l'application de l'étiquette 1 sur le support 3 siliconé et enduit avant stockage sur la bobine 5. En outre et suivant une autre caractéristique fondamentale de l'invention, on intercale au point de tangence des deux presseurs 11 et 12 une bande de décharge 13 avantageusement continue provenant d'une bobine-mère 14, qui est récupérée sur une bobine de stockage 15 après décharge de l'excédent de colle 16, retiré comme il sera dit plus loin, du support 3 après passage entre les deux rouleaux presseurs 11 et 12.

Conformément aux figures 2 et 3 il sera maintenant précisé chaque étape du procédé de fabrication des étiquettes auto-adhésives en bobine, conformément à l'invention.

La bande de support 3 est une bande de papier siliconé ou analogue connue pour sa faible capacité d'adhérence pour les colles actuellement disponibles, qu'il s'agisse d'ailleurs de colles froides ou de colles du type "Hot Melt" dont les temps d'ouverture sont quasiment infinis à l'inverse des colles thermoplastiques plus anciennes dont les temps d'ouverture n'étaient que de quelques secondes ou fractions de seconde. La bande siliconée 3 est choisie en fonction de la taille et de la forme des étiquettes 1 que l'on souhaite rendre auto-adhésives ; à cet effet, la largeur du support 3 sera en principe strictement supérieure à la largeur de l'étiquette 1. Tiré d'une bobine mère 4 comme il a été dit(position A figure 2), le support 3 est entièrement enduit de colle 7 sur une seule de ses faces (position B figure 2) qui sera par déplacement linéaire amenée au regard du dos de la première étiquette 1, en attente sur la zone de dépilage du magasin 2, le support étant tendu entre les rouleaux 11 et 9 de telle manière que ladite face encollée n'ait aucun contact naturel avec l'étiquette 1 en attente sur la zone de dépilage (position C figure 2).

A cet instant et grâce au système 8, une poussée transversale fugitive est effectuée sur la surface supérieure 32 non enduite du support 3 mettant de manière fugitive en contact la face encollée 31 du support 3 avec le dos de l'étiquette 1 qui, de ce fait, restera attachée au moment où la poussée transversale du système 8 cessera. A cet instant, le support 3 qui peut poursuivre son défilement vers les rouleaux presseurs 11,12, (position D figure 2) entraînera l'étiquette 1 ainsi accrochée à l'extérieur de la zone de dépilage permettant ainsi une nouvelle opération de saisie identique à la première. Il est bien évident que le défilement du support 3 peut être continu ou alternatif au moment où il est soumis à la poussée transversale permettant de dépiler comme on vient de le dire l'étiquette 1. A noter que selon une variante d'exécution préférée, le système 8 peut être facilement réalisé par une simple plaque 81, avantageusement de dimensions inférieures ou égales à celles de l'étiquette 1, dont le mouvement transversal est par exemple procuré par un électro-aimant 82, assurant le mouvement alternatif représenté aux figures 3 : sur la figure 3a représentant l'approche de la face enduite 31 du support 3 en regard du dos des étiquettes empilées dans le magasin 2, la plaque 81 est au repos légèrement au-dessus du support 3, de telle façon que la plaque 81, le support 3 et le dos de l'étiquette 1 soient dans des plans parallèles sans contact. La figure 3b représente la situation du support 3 encollé repoussé suivant la flèche T vers le dos de l'étiquette 1 jusqu'au contact avec celle-ci qui adhérera de ce fait au support 3 grâce au poisseux de la colle 7. On remarquera que le bord aval (dans le sens du défilement du support 3) de la plaque 81 du dispositif de poussée 8 coïncide avantageusement avec le bord de l'étiquette à extraire du magasin 2 afin d'éviter des décollements à l'entrée des presseurs 11,12 ; en référence à la figure 3c, le dispositif de poussée 8 est inversé et la plaque 81 revient vers sa position, linéairement suivant la flèche R permettant au support 3 de reprendre sa position normale tendue entre les rouleaux 9 et 11 comme en figure 3a ; à cet instant, l'étiquette 1 adhère au support 3 grâce à la colle 7, et le support 3 continuant à défiler ou se remettant en route vers l'étape suivante entraîne à l'extérieur du magasin 2 l'étiquette ainsi recueillie ; on notera ici qu'il est particulièrement avantageux que la plaque 81 ait des dimensions inférieures ou égales aux dimensions de l'étiquette pour éviter de déchirer le support 3 lors du mouvement transversal et fugitif.

Lorsque l'étiquette 1 est extraite grâce au mécanisme qui vient d'être décrit, la pile d'étiquettes dans le magasin 2 remonte d'une hauteur équivalente à l'épaisseur de l'étiquette précédemment extraite grâce à un système de montée de pile connu en soi (suivant flèche M de la figure 3c).

L'ensemble support 3 et l'étiquette 1, extraite dépilée comme on vient de le dire dans la position C de la figure 2 puis entraînée linéairement vers la bobine 5, entre alors dans la position D de la figure 2 où l'adhésion de l'étiquette 1 au support 3 va être complétée par pressage entre les deux rouleaux presseurs 11 et 12 disposés tangentiellement comme on l'a dit ; la zone du support 3 non couverte par l'étiquette 1 est évidemment enduite de colle résiduelle 16 qu'il est nécessaire d'essuyer avant de mettre en bobine 5 les étiquettes collées sur leur support siliconé 3. Pour cela, au moment où l'on parfait l'adhésion de l'étiquette sur son support 3 entre les deux rouleaux presseurs 11,12 on intercale entre les étiquettes 1 et le presseur inférieur 12 une bande de décharge 13 fournie par la bobine-mère 14 (figure 1) ; la bobine de décharge 13 est avantageusement constituée par une simple bande de papier au moins de même largeur que la bande support siliconée 3 ; au moment où la bande de papier 13 vient au contact de l'excédent de colle 16 autour de l'étiquette 1 sur la face 31 du support 3, l'excédent de colle est transféré sur la bande 13 pressée par les deux rouleaux 11 et 12. La bande 13 est ensuite détachée du support 3 à la sortie de la ligne de tangence des rouleaux presseurs 11,12 (position E figure 2) emportant avec elle l'excédent de colle 16 d'autant plus facilement détachée du support 3 que celui-ci est en matériau siliconé. Pour réaliser en continu cette opération, il sera simplement prévu de tendre la bande de décharge à la sortie des presseurs 11,12 en prévoyant par exemple de disposer la bobine réceptrice 15 de la bande de décharge 13 nettement en dessous de la bande 3 afin de créer un arrachement automatique. Naturellement, après usage, la bande de décharge 13 comportant l'excédent de colle 16 est purement et simplement rebutée.

Selon une dernière caractéristique des machines conformes à l'invention, le réglage des différentes longueurs d'étiquettes à rendre adhésives est obtenu en déplaçant le magasin 2 dans la direction opposée aux rouleaux presseurs 11 et 12, tout en restant parallèle à la plaque 81 de telle sorte que le bord avant de la pile d'étiquettes 1 se trouve toujours à l'aplomb du bord de la plaque 81. L'avance du support siliconé 3 et enduit 7 est réglée en conséquence, tous les autres éléments de la machine restant fixes.

Il va de soi que bien d'autres dispositions pourraient être prévues pour mettre en oeuvre le procédé de l'invention comme par exemple en remplaçant l'actionneur électro-aimant pour tirer les étiquettes contre le support 3 enduit de colle par un système à came ou équivalent, le support 3 pouvant aussi bien défiler en continu que progresser par bonds successifs suivant un pas légèrement supérieur à la longueur de l'étiquette ; de même on pourrait parfaitement imaginer disposer le magasin 2 de manière que la zone de dépilage soit au dessous de la pile d'étiquettes pré-imprimées en inversant bien sûr toutes les fonctions qui ont été décrites dans la variante principale.

## Revendications

1. Procédé de fabrication d'étiquettes adhésives (1), ou articles analogues, préalablement imprimées en planches, découpées à l'unité et rendues auto-adhésives par dépose sur un support (3) siliconé ou similaire, enroulé en bobine (5) de largeur un peu supérieure à l'étiquette et mécaniquement enduit en continu de colle (7), les étiquettes (1) étant empilées dans le même sens, les unes sur les autres, le procédé comprenant la succession des étapes consistant :
- à encoller totalement le support (3) sur l'une de ses faces avec une colle à temps d'ouverture quasiment infini qui est ensuite amenée sans contact au droit de la pile d'étiquettes, en regard du dos de la première étiquette (1) puis,
- grâce à une action transversale fugitive soit sur la face non encollée du support (3) en direction de ladite étiquette (1) soit sur l'étiquette (1) ou mieux sur le magasin (2) contenant la pile d'étiquettes, en direction de la face encollée (31) du support (3) et grâce au poisseux de la colle (7) de l'autre face dudit support, à faire adhérer l'étiquette (1) sur la face encollée (31) du support (3) qui l'entraîne à l'extérieur de la pile, avantageusement sur une longueur un peu supérieure à celle de l'étiquette (1) puis, alors
- à plaquer ensemble la face encollée (31) du support (3) et l'étiquette (1) qui y adhère contre une bande de décharge (13) venant recouvrir l'étiquette (1) et les parties encollées du support (3) qui débordent de l'étiquette (1) de telle manière que l'excédent de colle (7) autour de chaque étiquette (1) soit transféré sur la bande de décharge (13) qui est ensuite mécaniquement séparée du support (3) dont elle élimine l'excédent de colle (7) puis,
- le support encollé défilant à nouveau ou en continu, et grâce à une nouvelle action transversale fugitive, à capturer une nouvelle étiquette (1),à l'extraire et à l'entraîner sur le support (3) qui est déchargé de son excédent de colle (7), selon un fonctionnement avantageusement cyclique.

2. Machine mettant en oeuvre le procédé conforme à la revendication précédente pour la fabrication d'étiquettes adhésives (1) ou analogues sur une bande support (3) enroulée en bobine (5), comprenant un distributeur (4) de supports siliconés ou similaires en rouleaux, des moyens d'enduction (6) d'une colle (7) à temps d'ouverture quasiment infini sur toute la face (31) dudit support (3) venant en regard du dos des étiquettes (1) que l'on veut rendre adhésives, un magasin (2) de telles étiquettes imprimées, empilées dans le même sens les unes sur les autres, des moyens de mise en bobine (5) de ladite bande support (3) après positionnement des étiquettes (1) sur ladite face enduite (31) du support et des moyens (8) de dépilage des étiquettes (1) et une bande de décharge (13) constituée d'une bande de papier de qualité telle que la colle (7) y adhère plus facilement que sur la bande support (3) siliconé ou similaire, provenant d'une bobine mère (14), récupérée sur une bobine de stockage (15) et passant entre deux rouleaux presseurs (11) et (12) de telle sorte qu'elle s'intercale entre les étiquettes (1) de la face enduite (31) du support (3) et l'un des rouleaux (12) au point de tangence desdits rouleaux (11) et (12) et qu'elle s'écarte du support (3) à la sortie de la ligne de tangence des rouleaux presseurs (11,12) selon une direction différente de celle du support (3), pour essuyer, après le dépilage des étiquettes (1), l'excédent de colle du support (3) qui entraîne lesdites étiquettes (1).

3. Machine selon la revendication 2 **caractérisée en ce que** les moyens (8) sont constitués par une plaque (81) avantageusement de dimensions inférieures ou égales à celles de l'étiquette (1) positionnée au droit de la zone de dépilage du magasin (2) et d'un système à électro-aimants ou à cames pour que ladite plaque (81) soit maintenue en position dite de repos (R) légèrement décollée au-dessus de la face non enduite (32) du support (3) et pour qu'elle soit soumise en position dite de travail (T) à un mouvement linéaire alternatif parallèlement à elle-même et de direction perpendiculaire au support (3) l'amenant à repousser brièvement par un mouvement transversal et fugitif ledit support jusqu'au contact avec le dos de l'étiquette (1) en attente de dépilage et retour rapide en position de repos (R) pour permettre d'engager une nouvelle impulsion transversale (T), extraire et amener une nouvelle étiquette (1) selon un fonctionnement avantageusement continu.

4. Machine selon l'une quelconque des revendications 2 ou 3 **caractérisée en ce que** le dépilage des étiquettes (1) est obtenu par un mouvement transversal et fugitif du magasin (2) engendré par un mécanisme classique à came ou excentrique par exemple, amenant le dos de l'étiquette, qui se présente constamment en sortie de la zone de dépilage grâce à des moyens classiques de montée de pile (M), au contact de la face encollée (31) du support (3) en regard, maintenu par son autre face (32) en contre-pression sur une plaque (81) fixe, avantageusement de dimensions inférieures ou égales à celles de l'étiquette (1) et positionnée de préférence pour que son bord avant coïncide avec le bord aval de l'étiquette, qui est ainsi extraite du magasin pour être amenée par un déplacement longitudinal du support (3) parallèlement à la surface de la zone de dépilage sur une distance légèrement supérieure à sa longueur pour permettre d'engager une nouvelle action transversale (T) du magasin (2), extraire et amener une nouvelle étiquette (1) selon un fonctionnement avantageusement continu.

5. Machine selon l'une quelconque des revendications 2 à 4 **caractérisée en ce que** les moyens d'enduction (6) de colle (7) de l'une (31) des faces de la bande support (3) sont constitués de buses à lèvres ou de pistolets de pulvérisation distribuant soit des colles froides soit des colles du type Hot-Melt comprenant un temps d'ouverture quasiment infini.

## Claims

1. Method for fabricating adhesive labels (1) or similar items previously printed in plates, cut into units and made self-adhesive by depositing on a silicone or similar backing wound into a spool (5) and of slightly larger width than the label and mechanically continuously coated with glue (7), the labels (1) being stacked in the same direction, one on the other, the method comprising the succession of steps consisting of:
- pasting the backing (3) entirely on one of its surfaces with a glue of practically infinite sticking time, then bringing it contact-free to above the pile of labels so as to face the back of the first label (1), then
- through transient transverse action either on the non-pasted surface of the backing (3) in the direction of said label (1) or on the label (1) or better still on the hopper (2) containing the pile of labels, in the direction of the pasted surface (31) of backing (3), and by means of the tackiness of the glue (7) on the other surface of said backing, causing the label (1) to adhere to the pasted surface (31) of backing (3) which carries the label outside the stack, advantageously over a distance that is slightly longer than the length of the label (1), then,
- flattening together the pasted surface (31) of the backing (3) and the label (1) which adheres thereto against a discharge strip (13) which covers the label (1) and pasted parts of the backing (3) which project beyond the label (1) so that the excess adhesive (7) around each label (1) is transferred onto the discharge strip (13) which is then mechanically separated from the backing (3) whose excess glue (7) it removes, then
- causing the pasted backing, given further movement or travelling continuously, and by means of further transient transverse action, to capture a new label (1), to extract it and carry it on backing (3) which is relieved of its excess glue (7), following advantageously cyclic operation.

2. Machine implementing the method as in the preceding claim for the fabrication of adhesive labels (1) or similar on a backing strip (3) wound in a spool (5), comprising a dispenser (4) of silicone or similar backings in rolls, means (6) for coating a glue (7) with practically infinite sticking time over the entire surface (31) of said backing (3) which comes to be positioned facing the back of labels (1) which are to be made adhesive, a hopper (2) for said printed labels, stacked in the same direction one on the other, means for winding said backing strip (3) on a spool (5) after positioning the labels (1) on said coated surface (31) of the backing, means (8) for unstacking the labels (1), and a discharge strip (13) consisting of a strip of paper, whose quality is such that the glue (7) adheres to it more easily than onto the silicone or similar backing strip (3), derived from a mother spool (14)and collected on a storage spool (15) and which passes between two compressor rollers (11) and (12) so that it is inserted between the labels (1) of the coated surface (31) of backing (3) and one of the rollers (12) at the tangency point of said rollers (11) and (12) and deflects away from backing (3) on leaving the tangency line of compressor rollers (11, 12) in a different direction to that of backing (3) so that it can, after labels (1) are unstacked, remove the excess glue from backing (3) carrying said labels (1).

3. Machine as in claim 2, **characterized in that** means (8) consist of a plate (81) advantageously having similar or smaller dimensions than label (1) positioned above the unstacking zone of hopper (2), and of an electromagnet or cam system so that said plate (81) is held in so-called rest position (R) slightly away from and above the non-coated surface (32) of backing (3) and so that it is placed in so-called work position (T) when subjected to an alternate linear movement parallel to itself and in perpendicular direction to the backing (3) causing it briefly via a transverse, transient movement, to repel said backing until it contacts the back of label (1) awaiting unstacking and then makes a rapid return to rest position (R) so that a new transverse impulse T can be made and a new label extracted and carried, advantageously under continuous operation.

4. Machine as in either of claims 2 or 3, **characterized in that** the unstacking of labels (1) is achieved by a transverse, transient movement of the hopper (2) generated for example by a conventional cam or eccentric mechanism bringing the back of the label, which is constantly exposed at the outlet of the unstacking zone through the use of conventional pile elevation means (M,) into contact with the opposite facing pasted surface (31) of backing (3), held by its other surface (32) under counter-pressure against a fixed plate (81) advantageously of similar or smaller dimensions to those of the label (1) and preferably positioned so that its front edge coincides with the downstream edge of the label which can therefore be removed from the hopper and brought via longitudinal movement of backing (3) parallel to the surface of the unstacking zone over a distance that is slightly longer than its length so that new transverse action (T) of hopper (2) can be implemented and a new label (1) extracted and carried forward, following advantageously continuous operation.

5. Machine as in any of claims 2 to 4 **characterized in that** the glue (7) coating means (6) for one (31) of the surfaces of backing strip (3) consist of lipped nozzles or spray guns dispensing either cold glues or glues of Hot-Melt type having practically infinite sticking time.

## Patentansprüche

1. Verfahren zur Herstellung von Haftetiketten (1) oder analogen Artikeln, die zuvor plattenbedruckt, stückweise zugeschnitten und durch Ablage auf einem silikonisierten oder ähnlichen Träger (3) selbsthaftend gemacht wurden, der auf eine Spule (5), die etwas breiter als das Etikett ist, aufgerollt und mechanisch stetig mit Leim (7) bestrichen wird, wobei die Etiketten (1) in der gleichen Richtung übereinander geschichtet werden und das Verfahren, das eine Abfolge von Schritten umfasst, darin besteht:
- den Träger (3) auf einer seiner Seiten mit einem Leim mit einer beinahe unendlichen Öffnungszeit vollständig zu gummieren und danach kontaktlos dem Etikettenstapel gegenüber zu führen, dem Rücken des ersten Etiketts (1) gegenüber, und dann
- mittels einer kurzen transversalen Aktion entweder über die nicht gummierte Seite des Trägers (3) in Richtung des besagten Etiketts (1) oder über das Etikett (1) oder besser über das Magazin (2), das den Etikettenstapel beinhaltet, in Richtung der gummierten Seite (31) des Trägers (3) und mittels des Klebevermögens des Leims (7) der anderen Seite des besagten Trägers, das Etikett (1) auf der gummierten Seite (31) des Trägers (3), der es vom Stapel zieht, vorzugsweise über eine Länge, die etwas über die des Etiketts (1) hinausgeht, zum Haften zu bringen, und dann
- die gummierte Seite (31) des Trägers (3) und das Etikett (1), das darauf haftet, zusammen gegen ein Abnahmeband (13) zu drücken, das das Etikett (1) und die gummierten Teile des Trägers (3), die über das Etikett hinausragen, bedeckt, und zwar derart, dass der um jedes Etikett (1) vorhandene überschüssige Leim (7) auf das Ablageband (13) übertragen wird, das danach mechanisch vom Träger (3), von dem es den überschüssigen Leim (7) entfernt, separiert wird, und dann
- der gummierte Träger, der erneut oder stetig vorbeiläuft, mittels einer neuen kurzzeitigen transversalen Bewegung ein weiteres Etikett (1) einfängt, es entnimmt und auf den Träger (3) verbringt, der vorzugsweise zyklisch von seinem überschüssigen Leim (7) befreit wurde.

2. Maschine zur Durchführung des dem vorhergehenden Anspruch entsprechenden oder analogen Verfahrens zur Herstellung von Haftetiketten (1) auf einem auf einer Spule (5) aufgerolltem Trägerband (3), aufweisend einen Verteiler (4) silikonisierter oder ähnlicher Träger auf Rollen, Mittel zur Beschichtung (6) mit einem Leim (7) mit einer beinahe unendlichen Öffnungszeit auf der gesamten Seite (31) des besagten Trägers (3), die dem Rücken der Etiketten (1), den man haftend ausrüsten will, gegenüber liegt, ein Magazin (2) mit derartigen bedruckten und in der gleichen Richtung übereinander gestapelten Etiketten, Mittel zum Aufwickeln auf eine Spule (5) des besagten Trägerbandes (3) nach Positionierung der Etiketten (1) auf die besagte gummierten Seite (31) des Trägers und Mittel (8) zum Entstapeln der Etiketten (1) und ein Abnahmeband (13), bestehend aus einem Papierband, das qualitativ so beschaffen ist, dass der Leim (7) darauf leichter haftet als auf dem silikonisierten oder ähnlichem Trägerband (3), das von einer Maschinenrolle (14) läuft, von einer Speicherrolle (15) aufgenommen und zwei Presseurwalzen (11) und (12) passiert, dergestalt, dass es sich dabei zwischen die Etiketten (1) der gummierten Seite (31) des Trägers (3) und eine der Rollen (12) am Tangentialpunkt der besagten Rollen (11) und (12) schiebt und sich vom Träger (3) beim Verlassen der Tangentiallinie der Presseurwalzen (11, 12) löst in eine Richtung, die sich von der des Trägers (3) unterscheidet, um nach dem Entstapeln der Etiketten (1) den überschüssigen Leim vom Trägers (3), der die besagten Etiketten (1) mit sich führt, zu entfernen.

3. Maschine nach Anspruch 2, **dadurch gekennzeichnet, dass** die Mittel (8) von einer Platte (81), deren Abmessungen vorzugsweise kleiner oder gleich dem Etikett sind (1), gebildet werden, die gegenüber dem Stapelbereich des Magazins (2) positioniert ist, und von einem System mit Elektromagneten oder mit Nocken, damit die besagte Platte (81) entweder leicht abgesetzt oberhalb der nicht gummierten Seite (32) des Trägers (3) in einer sogenannten Ruheposition (R) gehalten oder durch eine lineare alternative Bewegung parallel zu sich selbst und senkrecht zum Träger (3) in eine sogenannte Arbeitsposition (T) versetzt wird, wobei dieser kurz durch eine kurzzeitige transversale Bewegung zurückgestoßen wird, bis er mit dem Rücken des Etiketts (1) in Erwartung der Entstapelung und schnellen Rückkehr in Ruheposition (R) in Kontakt tritt, damit vorzugsweise stetig ein neuer seitlicher Impuls (T) ausgelöst und ein neues Etikett (1) entnommen und herangeführt werden kann.

4. Maschine nach einem der Ansprüche 2 oder 3,. **dadurch gekennzeichnet, dass** das Entstapeln der Etikette (1) durch eine kurze transversale Bewegung des Magazins (2) bewerkstelligt wird, die zum Beispiel durch einen klassischen Nocken- oder Exzentermechanismus erzeugt wird, wobei der Rücken des Etiketts, das sich ständig am Ausgang des Entstapelbereichs mittels klassischer Mittel zum Stapelanheben (M) präsentiert, in Kontakt mit der gegenüberliegenden gummierten Seite (31) des Trägers (3) geführt und von seiner anderen Seite (32) durch Gegendruck auf einer feststehenden Platte (81) gehalten wird, deren Abmessungen vorzugsweise kleiner oder gleich dem Etikett (1) sind und die so positioniert ist, dass ihr vorderer Rand mit dem hinteren Rand des Etiketts übereinstimmt, das somit aus dem Magazin entnommen wird, um durch eine Längsverschiebung des Trägers (3) parallel zur Oberfläche des Entstapelbereichs über eine etwas über ihre Länge hinausgehende Distanz verschoben zu werden, damit eine neue transversale Aktion (T) des Magazins (2) ausgelöst und ein neues Etikett (1) vorzugsweise kontinuierlich entnommen und herangeführt werden kann.

5. Maschine nach einem der Ansprüche 2 bis 4, **dadurch gekennzeichnet, dass** die Mittel zur Gummierung (6) mit Leim (7) einer (31) der Seiten des Trägerbandes (3) von Düsen mit Lippen oder Sprühpistolen gebildet werden, die entweder Kalt- oder Warmleim mit einer beinahe unendlichen Öffnungszeit abgeben.
